# FASCICULE DE BREVET EUROPEEN

(11) **EP 0 222 667 B1**
(45) Date de publication et mention de la délivrance du brevet: **01.08.1990**
(21) Numéro de dépôt: 86402493.0
(22) Date de dépôt: 07.11.1986
(51) Int. Cl.: E04B 1/61, E04B 1/343

(54) **Enceinte extensible à parois en panneaux assemblés**
Erweiterungsfähiges Wandbauteil aus zusammengesetzten Paneelen
Extensible walled enclosure made of assembled panels

(30) Priorité: 08.11.1985 FR 8516606
(43) Date de publication de la demande: 20.05.1987
(73) Titulaire: DAGARD S.A., F-23600 Boussac (FR)
(72) Inventeur: Roger, Gilbert-Paul, F-75008 Paris (FR)
(74) Mandataire: Ballot, Paul Denis Jacques

(56) Documents cités:
- EP-A- 0 031 185
- DE-A- 2 241 497
- DE-C- 3 329 814
- GB-A- 2 051 916

## Description

La présente invention concerne une enceinte extensible à parois en panneaux assemblés.

L'industrie alimentaire, pharmaceutique électronique, et les laboratoires industriels, médicaux ou de mécanique de précision exigent souvent des enceintes qui répondent non seulement aux caractéristiques particulières de propreté, d'étanchéité, d'isolation, etc..., et permettent également soit d'être facilement modifiées dans leur configuration d'occupation en surface pour répondre à l'évolution des besoins en espace soit d'ouvrir un passage dans une de leurs parois pour faire entrer ou sortir un appareil ou machine encombrant qui ne passe pas par leur porte d'entrée habituelle.

Les enceintes connues comprennent soit des parois fixes soit des parois formées de panneaux assemblés qui sont seulement démontables avec l'ensemble ou avec un sous-ensemble de ces enceintes. Il en résulte qu'il est difficile ou onéreuse toute modification de configuration d'occupation en surface de ces enceintes connues ou toute ouverture d'un passage dans une des parois de celles-ci.

Le brevet GB-A 2 051 916 décrit une enceinte constituée par assemblage de panneaux munis dans leurs bords latéraux de dispositifs femelles d'assemblage au moyen de dispositifs mâles de liaison. Les dispositifs mâles de liaison sont constitués par des profilés pourvus de longs éléments latéraux mâles d'assemblage élastiques et les dispositifs femelles d'assemblage sont des profilés munis d'une longue tête fendue formant une rainure longitudinale rigide de réception et d'agrippage de ces éléments mâles d'assemblage. Une telle enceinte présente l'inconvénient de nécessiter l'usage d'une pompe à vide pour obtenir l'élasticité des éléments latéraux mâles.

La présente invention ayant pour but d'éviter ces inconvénients, permet de réaliser une enceinte extensible économique à parois en panneaux assemblés qui permettent facilement toute modification partielle ou totale de sa configuration d'occupation en surface et/ou toute ouverture d'un passage dans une de ces parois pour répondre à l'évolution des besoins en espace ou d'aménagement.

L'invention concerne une enceinte extensible constituée par assemblage au moyen de dispositifs mâles de liaison les dispositifs mâles de liaison étant constitués par des profilés pourvus de longs éléments latéraux mâles d'assemblage et les dispositifs femelles d'assemblage étant des profilés munis d'une longue tête fendue formant une rainure longitudinale de réception et d'agrippage de ces éléments mâles d'assemblage, caractérisée en ce que dans les bords latéraux des panneaux, le profilé femelle d'assemblage comprend une structure longitudinale creuse présentant sur un côté longitudinal un long corps creux formant une gaine technique, sur le côté longitudinal diamétralement opposé, une longue tête fendue élastique ouverte vers l'extérieur formant une rainure longitudinale élastique de réception et d'agrippage du profilé ou pièce mâle rigide d'assemblage, qui est rigide et sur les deux autres côtés deux languettes longitudinales latéralement saillantes d'accrochage arrière et deux paires de lèvres longitudinales espacées d'étanchéité frontales.

Pour mieux faire comprendre l'invention on en décrit ci-après un exemple de réalisation illustré par des dessins ci-annexés dont,
- la figure 1 représente une vue schématique en perspective d'une partie d'une enceinte extensible à parois en panneaux assemblés, réalisée selon l'invention ;
- la figure 2 représente à une autre échelle, une vue d'une partie d'une paroi en panneaux amovibles de l'enceinte de la figure 1 ;
- la figure 3 représente une vue d'une coupe transversale suivant un plan lll-lll de la paroi en panneaux amovibles de la figure 2, montrant deux panneaux déplacés dans leur position ouverte pour créer un passage dans leur emplacement initial ;
- la figure 4 représente à une autre échelle, une vue d'une coupe transversale d'un profilé femelle d'assemblage disposé dans des bords latéraux des panneaux amovibles de la paroi de la figure 2 ;
- la figure 5 représente à une autre échelle, une vue d'une coupe transversale d'un profilé mâle double d'assemblage destiné à réunir bord à bord deux panneaux de la paroi de la figure 2 ;
- la figure 6 représente à une autre échelle, une vue en perspective d'une pièce mâle simple d'assemblage destiné à réunir un bord latéral d'un panneau de l'enceinte de la figure 1, à une surface plane;
- la figure 7 représente à une autre échelle, une vue d'une coupe transversale suivant un plan VII-VII, d'une pièce mâle simple d'assemblage de la figure 6 ;
- la figure 8 représente à une autre échelle une vue d'une coupe transversale d'une partie d'une paroi de la figure 2, montrant deux panneaux amovibles assemblés au moyen d'un profilé mâle double de la figure 5 ;
- la figure 9 représente à une autre échelle une vue d'une coupe transversale d'une partie des parois de l'enceinte de la figure 1, montrant deux bords latéraux de deux panneaux, assemblés à deux faces d'un poteau d'angle, au moyen de pièces mâles simples de la figure 6, et
- les figures 10 et 11 représentent à une autre échelle une vue d'une coupe transversale des pièces intérieure et extérieure d'un dispositif de raccordement d'angle.

L'invention est applicable à une enceinte extensible modifiable en totalité ou en partie de sa configuration d'occupation en surface, et susceptible d'être ouverte dans une quelconque de ses parois pour créer un passage. L'invention est notamment applicable à une enceinte utilisée comme une salle propre c'est-à-dire une salle étanche, lavable, n'émettant pas de particules souvent exigées dans l'industrie pharmaceutique, agro-alimentaire, électronique, optique, de mécanique de précision, etc.

Une enceinte extensible 1 réalisée selon l'invention, partiellement et schématiquement illustrée dans les figures 1 à 11 comprend des parois latérales 2, 3, 4 et des parois de plafond 5, 6 maintenues en position par des poteaux verticaux 7, une ceinture de sol 19, et une ceinture de plafond 20. Elle comprend également des dispositifs de raccordement d'angle 14.

L'enceinte extensible 1 comprend des parois constituées de panneaux assemblés qui sont amovibles par paire.

L'enceinte extensible 1 comprend (figures 2 et 3) d'une part des panneaux 21 munis dans leurs bords latéraux, de profilés femelles d'assemblage 22, et dans leurs bords d'extrémités, de boîtiers à alvéoles 23 et à axe d'accrochage 24, et d'autre part (figures 5, 6, 7) des profilés et pièces mâles d'assemblage 25 et 26 destinés à être accouplés aux profilés femelles d'assemblage 22 lors d'une réunion de ces panneaux 21, et des crochets ou cames pivotants 27 à axes de manoeuvre 44 montés dans des traverses des ceintures de sol 19 et de plafond 20, destinés à être engagés sur les axes d'accrochage 24 dans ces boîtiers à alvéole 23 lors d'un maintien en position de ces panneaux 21 dans l'enceinte 1.

Dans l'exemple de réalisation illustré dans les figures 2 et 8 chacun des panneaux 21 qui forment des parois latérales et des parois de plafond de l'enceinte 1, comprend des faces latérales constituées par deux feuilles espacées 30, 31 en matériau rigide dont les bords latéraux sont repliés vers l'intérieur pour former des rebords 32, et dont les bords d'extrémités sont découpés et rabattus en angle droit vers l'intérieur pour fermer les extrémités de ces panneaux 21 tout en laissant des accès libres aux alvéoles des boîtiers 23 à axes d'accrochage 24.

L'espace disponible laissé entre les deux feuilles 30 et 31, fermé par les rebords rabattus des bords d'extrémités de ces feuilles et les boîtiers à alvéoles 23, et par des profilés femelles d'assemblage 22, est rempli par une mousse plastique expansée 33 formée in situ pour constituer un panneau rigide thermiquement isolant 21. Le matériau constituant les feuilles 30 et 31 formant des faces des panneaux 21 ou leur revêtement est choisi parmi les matériaux qui ont des caractéristiques répondant aux exigences prédéterminées soulevées dans l'utilisation de l'enceinte 1. Dans une enceinte 1 utilisée comme une salle propre, les feuilles 30 et 31 sont choisies parmi celles en un matériau lavable, étanche, n'émettant pas de particules. Dans l'exemple illustré les feuilles 30 et 31 sont constituées par des feuilles métalliques et les ceintures de sol 19 et de plafond 20 comprennent des traverses réalisées en bois.

Selon une caractéristique importante, dans le panneau 21 le profilé femelle d'assemblage 22 comprend (figures 4 et 8) une structure longitudinalement creuse présentant sur un côté longitudinal un long corps creux 34 formant une gaine technique où peuvent être abrités des conducteurs électriques et/ou des canalisations d'alimentation de l'enceinte 1 en fluides gazeux ou liquides, et sur le côté longitudinal diamétralement opposé, une longue tête fendue élastique 36 ouverte vers l'extérieur formant une rainure longitudinale 36a élastique de réception et d'agrippage d'un profilé mâle rigide d'assemblage 25, ou d'une pièce mâle rigide d'assemblage 26.

Dans le profilé femelle d'assemblage 22, le corps creux 34 destiné à être noyé dans la masse de mousse plastique expansée 33 comprend sur ses deux autres côtés ou côtés latéraux deux languettes longitudinales latéralement saillantes d'accrochage arrière 34a retenant le profilé 22 dans cette masse de mousse et deux paires de lèvres longitudinales espacées d'étanchéité frontales 37, 38 empêchant toute fuite de mouse 33 vers l'extérieur.

Dans le panneau 21, les profilés femelles d'assemblage 22 sont (figures 3, 8, 9) disposés en retrait des rebords latéraux 32 pour créer un espace disponible supplémentaire 39 qui complète un espace libre 40 laissé entre les deux lèvres d'étanchéité 37, 38 pour recevoir éventuellement toute fuite de mousse plastique 33 et empêcher celle-ci de bloquer les mouvements des têtes fendues élastique 36 autrement dit conserver toute élasticité à ces têtes fendues 36 pour leur assemblage par emboîtage élastique des profilés mâles rigides 25.

Dans le profilé femelle d'assemblage 22, la rainure longitudinale 36a formée par la longue tête fendue élastique 36 comprend d'une part une section transversale présentant une forme complémentaire à celle de la section transversale d'un profilé mâle rigide d'assemblage 25, ou d'une pièce mâle rigide d'assemblage 26 qu'elle doit recevoir et d'autre part des parois élastiques permettant un fort agrippage sur ce profilé rigide 25 ou pièce rigide 26 mâles d'assemblage (figures 8 et 9) et réalisant ainsi un solide assemblage bord à bord des panneaux 21.

Selon une autre caractéristique, l'enceinte 1 comprend d'une part dans une réunion bord à bord de deux panneaux 21 (figure 8), un profilé mâle double d'assemblage 25 (figure 5) constitué par un long corps creux rigide, formé de deux longs éléments latéraux tubulaires identiques rigides parallèles 41, 42 réunis entre eux par un élément central creux rigide 43, et d'autre part dans une réunion d'un panneau 21 avec une surface plane telle que celle d'un poteau 7 (figure 9) une pièce moulée mâle simple d'assemblage 26 (figures 6, 7) formée d'une tige rigide 45 et d'une réglette rigide plate 46 servant de support et pourvue à ses extrémités, de trous de fixation 47. La pièce mâle simple d'assemblage 26 comprend dans sa zone centrale, une fente longitudinale 48 et un trou transversal 49 pour un montage d'un axe d'accrochage en vue d'une réception d'un crochet pivotant de maintien non représenté.

Dans l'exemple illustré, les longs éléments latéraux tubulaires parallèles rigides 41 et 42 d'un profilé mâle double d'assemblage 25 et la tige rigide 45 d'une pièce mâle simple d'assemblage 26 ont une section transversale sensiblement circulaire, et les rainures longitudinales 36a à parois élastiques d'un profilé femelle d'assemblage 22 destinées à les recevoir ont également une section transversale sensiblement circulaire (figures 4, 5, 6, 7).

Les profilés femelles 22 et mâles 25, et les pièces mâles 26 sont réalisés en une matière synthétique telle que du polychlorure de vinyle.

Lors d'une réunion bord à bord de deux panneaux 21 (figure 8) les rainures longitudinales élastiques 36a des profilés femelles d'assemblage 22 des bords latéraux adjacents de ces deux panneaux reçoivent avec un ferme serrage élastique, un profilé mâle rigide double commun d'assemblage 25. Les profilés femelles 22 maintiennent ainsi solidement assemblés les deux panneaux 21.

Selon une autre caractéristique, les quatre rebords repliés 32 de ces panneaux 21 permettent de réaliser des jointures serrées fines qui donnent une bonne continuité de surface aux panneaux 21 assemblés et de répondre ainsi aux exigences de qualité de surface de parois dans une salle propre. En outre ces quatre rebords repliés 32 forment deux longues rainures prêtes à recevoir deux longs cordons d'étanchéité 52 constitués par exemple par un mastic à base de silicone, ce qui améliore encore la qualité de surface de parois formées par ces panneaux assemblés 21.

Dans une réunion d'un panneau 21 avec une surface plane telle que celle d'un poteau 7 (figure 9) des pièces mâles simples d'assemblage 26 sont fixées sur cette surface par des vis 53 montées dans les trous 47, le panneau 21 est engagé sur ces pièces mâles d'assemblage 26 de manière que la rainure longitudinale élastique 36a de son profilé femelle d'assemblage 22 s'aggrippe sur ces pièces mâles rigides pour maintenir fermement le panneau 21 assemblé sur cette surface et des cordons d'étanchéité 52 sont appliqués sur des rebords 32 de ce panneau 21. Dans cet assemblage les rebords 32 du panneau 21 permettent également de former avec cette surface plane des jointures serrées fines qui donnent une bonne continuité de surface aux endroits assemblés, répondant aux exigences de qualité de surface de parois d'une salle propre.

Dans l'enceinte 1 le dispositif de raccordement d'angle 14 est constitué par deux pièces moulées assemblées (figures 10 et 11) une pièce extérieure 15 à section en T à corps longitudinalement fendu 16 et une pièce intérieure 17 à section en cornière rectangulaire à âme centrale longitudinale saillante 18. La pièce intérieure 17 est destinée à être fixée dans une encoignure formée soit entre les panneaux de deux parois latérales le long d'un poteau 7 (figure 9) soit entre la ceinture de sol 19 et le sol 55 (figure 10) soit entre les panneaux d'une paroi latérale et ceux d'une paroi du plafond 5, 6, tandis que la pièce extérieure 15 est destinée à être montée sur la pièce intérieure 17 par engagement de la rainure longitudinale formée par son corps fendu 16, sur l'âme centrale saillante longitudinale 18 de cette pièce intérieure 17, pour masquer cette encoignure. Les parois de la rainure longitudinale formée par le corps fendu 16 de la pièce extérieure 15 et les surfaces latérales de l'âme centrale longitudinale 18 de la pièce intérieure 17 sont pourvues d'aspérités, de nervures ou stries longitudinales parallèles 56 lesquelles permettent un bon maintien de-la pièce extérieure 15 par la pièce 17 quand le corps fendu 16 de la première est engagé sur l'âme centrale 18 de la deuxième. Les pièces intérieure 15 et extérieure 17 sont réalisées de préférence en une matière synthétique telle que du polychlorure de vinyle. La pièce extérieure 15 peut être recouverte dans sa partie constituant les bras du T de sa section transversale, d'un film, d'une couche ou d'une feuille 57 en un matériau dont les caractéristiques répondent aux exigences prédéterminées dans l'utilisation de l'enceinte 1.

L'étanchéité du dispositif de raccordement d'angle 14 est (figure 11) assuré par des cordons d'étanchéité 58 constitués par exemple par un mastic de silicone, et disposés dans l'espace entre la pièce extérieure 15 et les parois ou surfaces adjacentes.

Dans une variante de réalisation illustrée dans la figure 11, l'enceinte 1 comprend d'une part une ceinture de plafond 20 comportant des traverses creuses réalisées en une matière synthétique et munies de boîtiers à alvéoles 60 et à axe d'accrochage 61 et de trous de guidage 62 pour vis de fixation 63 et d'autre part des panneaux 64 de parois latérales ayant une structure analogue à celle des panneaux 21 de l'exemple illustré dans les figures 2 à 10 à l'exception du fait que leur bord d'extrémité appliqué à la ceinture de plafond est muni de boîtiers 65 à trous 66 de réception des extrémités filetées des vis de fixation 63, et des panneaux 67 de parois de plafond munis dans leurs bords réunis aux traverses de la ceinture de plafond 20, de boîtiers 68 à crochets ou cames pivotants 69 destinés à être engagés sur des axes d'accrochage 61 dans des alvéoles des boîtiers 60 des traverses de la ceinture de plafond 20 d'une manière analogue à celle des crochets ou cames pivotants 27 et des boîtiers à alvéole 23 et à axe d'accrochage 24 de l'exemple des figures 2 et 10, et dans leurs bords assemblés aux autres panneaux 67, de profilés femelles d'assemblage 22 destinés à recevoir des profilés mâles d'assemblage 25, ou des pièces mâles d'assemblage 26 lors d'une réunion avec ces autres panneaux 67.

Dans l'exemple illustré à la figure 10, la ceinture de sol 19 de l'enceinte 1 est protégée à l'extérieur par une plinthe 70 réalisée en une matière synthétique et à l'intérieur par des bords d'un revêtement de sol 71 qui recouvre également le dispositif de raccordement d'angle 14.

Quand un passage d'une largeur de deux panneaux 21 par exemple les panneaux 21b et 21c doit être ouvert dans une paroi latérale 2 de l'enceinte 1 partiellement représentée dans les figures 1, 2 et 3, les cordons d'étanchéité 52a, 52b, 52c des deux faces de ces panneaux sont d'abord longitudinalement découpés et séparés par une lame tranchante non représentée puis les crochets 27 retenant ces panneaux sont pivotés et dégagés des axes d'accrochage 24 et des alvéoles des boîtiers 23, et enfin les panneaux 21 b et 21c étant libres vis-à-vis des ceintures de sol 19 et de plafond 20 sont enlevés de cette paroi 2 par un simple pivotement de ces panneaux autour de l'un de leurs rebords 32 (figure 3). En effet, ce pivotement force les profilés mâles rigides d'assemblage 25 à sortir des rainures longitudinales élastiques 36a des profilés femelles d'assemblage 22 de l'un de ces panneaux 21 et rend les panneaux 21b et 21c libres de toute attache avec l'enceinte 1. Dans le cas où des cordons d'étanchéité 52a et 52c de l'une des faces des panneaux 21 b et 21c ne sont pas découpés, les rebords élastiques 32 des panneaux 21 a, 21 b et des panneaux 21 c, 21 d, qui sont reliés par ces cordons d'étanchéité forment alors avec ces derniers des charnières qui facilitent un dégagement par simple pivotement de ces panneaux 21 b et 21 c (figure 3). L'élasticité des rebords 32 permet ainsi à ces rebords de remplir avec les cordons d'étanchéité 52 qui les relient, une fonction de charnières.

Quand le passage ainsi formé dans la paroi 2 (figure 3) doit être fermé, de nouveaux cordons d'étanchéité 52a, 52b et 52c sont d'abord posés sur des rebords 32 de l'un des deux panneaux adjacents 21 a, 21 b et 21 b, 21 c et 21 c, 21 d, ensuite ces panneaux sont remis en place en engageant simplement les profilés mâles rigides d'assemblage 25 dans les rainures longitudinales élastiques 36a des profilés femelles d'assemblage correspondants 22 de ces panneaux et enfin des crochets ou cames 27 sont engagés sur les axes d'accrochage 24 dans les boîtes à alvéoles 23 de ces panneaux pour rendre ces derniers solidaires des ceintures de sol 19 et de plafond 20.

L'amovibilité par paire des panneaux 21 constituant les parois latérales et de plafond de l'enceinte 1 permet ou facilite aussi toute modification partielle ou totale à moindre frais de la configuration de la surface occupée par l'enceinte 1 et la rentabilité de l'enceinte 1 est de ce fait optimale.

Cette amovibilité des panneaux 21 se révèle ainsi nettement supérieure à une aptitude à être démontable des panneaux des enceintes connues car ces derniers ont une structure qui leur permet d'être seulement démontés avec la totalité ou avec un sous-ensemble de ces enceintes connues.

## Revendications

1. Enceinte extensible constituée par assemblage de panneaux munis dans leurs bords latéraux de dispositifs femelles d'assemblage au moyen de dispositifs mâles de liaison, les dispositifs mâles de liaison étant constitués par des profilés (25, 26) pourvus de longs éléments latéraux mâles d'assemblage (41, 42, 45) et les dispositifs femelles d'assemblage étant des profilés (22) munis d'une longue tête fendue (36) formant une rainure longitudinale (36a) de réception et d'agrippage de ces éléments mâles d'assemblage (41, 42, 45), caractérisée en ce que dans les bords latéraux des panneaux (21), le profilé femelle d'assemblage (22) comprend une structure longitudinale creuse présentant sur un côté longitudinal un long corps creux (34) formant une gaine technique, sur le côté longitudinal diamétralement opposé, une longue tête fendue élastique (36) ouverte vers l'extérieur formant une rainure longitudinale élastique (36a) de réception et d'agrippage du profilé ou pièce mâle rigide d'assemblage (25, 26), qui est rigide et sur les deux autres côtés deux languettes longitudinales latéralement saillantes d'accrochage arrière (34a) et deux paires de lèvres longitudinales espacées d'étanchéité frontales (37, 38).

2. Enceinte selon la revendication 1, caractérisée en ce que le profilé mâle rigide d'assemblage est un profilé mâle double (25) constitué par un long corps creux rigide formé de deux longs éléments latéraux tubulaires identiques parallèles rigides (41, 42) réunis par un élément central creux rigide (43).

3. Enceinte selon la revendication 1, caractérisée en ce que la pièce mâle rigide d'assemblage est une pièce mâle simple (26) constitué par une tige rigide (45) solidaire d'un support formé d'une réglette rigide plate (46) pourvue à ses extrémités de trous de fixation (47).

4. Enceinte selon la revendication 3, caractérisée en ce que la pièce mâle simple d'assemblage (26) comprend dans sa zone centrale une fente longitudinale (48) et un trou transversal (49) pour un axe d'accrochage d'un crochet de maintien.

5. Enceinte selon l'une des revendications 1 à 4, caractérisée en ce qu'elle comprend une ceinture de sol (19) montée au-dessous des panneaux amovibles (21) de parois latérales, et une ceinture de plafond (20) montée au-dessus de ces panneaux amovibles (21).

6. Enceinte selon la revendication 1, caractérisée en ce que les panneaux (21) comprennent dans leurs bords latéraux, des rebords (32) repliés vers l'intérieur, et des profilés femelles d'assemblage (22) disposés en retrait de ces rebords (32).

7. Enceinte selon la revendication 5, ayant des panneaux (21) munis dans leurs bords d'extrémité, de boîtiers à alvéole (23) et à axe d'accrochage (24), et des crochets pivotants (27) montés dans des traverses de ceintures de sol (19) et de plafond (20), destinés à être engagés sur des axes d'accrochage (24) de ces boîtiers à alvéole (23) lors d'un maintien en position de ces panneaux (21) et à axe d'accrochage (24), et dans leur bord d'extrémité appliqué à la ceinture de plafond (20), de boîtiers (65) à trous (66) de réception de vis de fixation (63), et d'autre part des traverses de ceinture de plafond (20) munies de trous de guidage (62) qui reçoivent des vis de fixation (63) vissant dans ces trous (66) de ces boîtiers (65) lors d'une réunion de ces panneaux (21) à la ceinture de plafond (20), et des traverses de ceinture de sol (19) munies de crochets pivotants (27) destinés à être engagés sur des axes d'accrochage (24) de ces boîtiers à alvéoles (23) lors d'une réunion de ces panneaux (21) à la ceinture de sol (19).

8. Enceinte selon l'une des revendications 5 et 7, caractérisée en ce qu'elle comprend d'une part des panneaux de paroi de plafond (67) munis dans leurs bords réunis à la ceinture de plafond (20) de boîtiers à crochets pivotants (69) et dans leurs bords assemblés à d'autres panneaux (67), de profilés femelles d'assemblage (22), et d'autre part des boîtiers à alvéole (60) et à axe d'accrochage (61) formés dans des traverses de ceinture de plafond (20) destinés à recevoir les crochets pivotants (69) lors d'une fixation de ces panneaux (67) à cette ceinture de plafond et des profilés mâles d'assemblage (25) destinés à être accouplés à ces profilés femelles d'assemblage lors d'une réunion avec ces autres panneaux (67).

9. Enceinte selon l'une des revendications 1 à 8, caractérisée en ce qu'elle comprend un dispositif de raccordement d'angle (14) constitué de deux pièces moulées assemblées, une pièce extérieure (15) à section en T à corps longitudinalement fendu (16) et une pièce intérieure (17) à section en cornière rectangulaire à âme centrale longitudinale saillante (18).

10. Enceinte selon la revendication 9, caractérisée en ce que dans le dispositif de raccordement d'angle (14), les parois de la rainure formée par le corps longitudinalement fendu (16) de la pièce extérieure en T (15) et les surfaces latérales de l'âme centrale saillante (18) de la pièce intérieure (17) sont pourvues d'aspérités, de nervures ou striés longitudinales parallèles.

11. Enceinte selon l'une des revendications 1, 2, 3, et 10, caractérisée en ce que les profilés femelles d'assemblage (22), les profilés et pièces mâles d'assemblage (25, 26) et les pièces extérieures (15) en T et intérieures (17) en cornière rectangulaire du dispositif de raccordement d'angle (14) sont réalisés en une matière synthétique telle que du polychlorure de vinyle.

12. Enceinte selon l'une des revendications 6 et 8, caractérisée en ce que dans les panneaux amovibles (21, 67), les faces de ceux-ci ou leur revêtement sont constituées par des feuilles en un matériau rigide répondant aux caractéristiques prédéterminées exigées dans l'utilisation de l'enceinte (1), telles que étanche, lavable, non émission de particules dans le cas d'une salle propre.

13. Enceinte selon la revendication 12, caractérisée en ce que dans les panneaux amovibles (21, 67) les faces de ceux-ci sont constituées par des feuilles métalliques.

## Claims

1. An extensible enclosure constituted by the assembly of panels provided on their lateral edges with female assembly devices for use with male connecting devices, the said male connecting devices being constituted by sections (25 and 26) provided with long lateral male assembly elements (41, 42 and 45) and the female assembly devices being sections (22) provided with a long split head (36) forming a longitudinal groove (36a) for receiving and gripping such male assembly elements (41, 42 and 45), characterized in that in the lateral edges of the panels (21), the female assembly section (22) comprises a hollow longitudinal structure presenting, on a longitudinal side, a long hollow body (34) forming a mechanical sleeve, on the longitudinal diametrally opposite side, a long split elastic head (36) open towards the exterior forming an elastic longitudinal groove (36a) for the reception and gripping of a section or of a male rigid assembly member (25 and 26), which is rigid, and on the two other sides two longitudinal laterally projecting tongues for rear interlocking (34) and two pairs of longitudinally spaced sealing front lips (37 and 38).

2. The enclosure as claimed in claim 1, characterized in that the rigid male assembly rigid section is a double male section (25) constituted by a long rigid hollow body formed by two long lateral tubular identical parallel rigid elements (41 and 42) joined by a central hollow rigid element (43).

3. The enclosure as claimed in claim 1, characterized in that the male rigid assembly member is a simple male member (26) constituted by a rigid rod (45) integral with a support formed by a rigid flat strip (46) provided at its ends with attachment holes (47).

4. The enclosure as claimed in claim 3, characterized in that simple male assembly member (26) comprises, in a central zone thereof, a longitudinal groove (48) and a transverse hole (49) for an attachment pin of a hold hook.

5. The enclosure as claimed in any one of the preceding claims 1 through 4, characterized in that it comprises a floor belt (19) mounted under removable panels (21) of lateral walls, and a ceiling belt (20) mounted above removable panels (21).

6. The enclosure as claimed in claim 1, characterized in that in their lateral edges the panels (21) comprise flanges (32) directed towards the interior, and female assembly sections (22) placed set back from these flanges (32).

7. The enclosure as claimed in claim 5 having panels (21) provided at their end edges with cavity boxes (23) and an attachment pin (24), and pivoting hooks (27) mounted in cross pieces of the floor belts (19) and ceiling belts (20), intended to be fitted on attachment pins (24) of these cavity boxes (23) when such panels (21) are being held in place and the attachment pin (24), and in their end edge applied to the ceiling belt (20), boxes (65) with holes (66) for receiving fastening screws (63), and on the other hand cross pieces of the ceiling belt (20) provided with guide holes (62) which receive fastening screws (63) screwing into these holes (66) of these boxes (65) at the time of joining these panels (21) to the ceiling belt (20), and floor belt cross pieces (19) provided with pivoting hooks (27) intended to be fitted on the attachment pins (24) of these cavity boxes (23) at the time of joining these panels (21) with the floor belt (19).

8. The enclosure as claimed in any one of the preceding claims 5 and 7, characterized in that it on the one hand comprises partition ceiling panels (67) provided, in their edges connected to the ceiling belt (20), with boxes having pivoting hooks (69) and in their edges assembled with other panels (67), female assembly sections (22), and on the other hand cavity boxes (60) and with an attachment pin (61) formed in cross pieces of the ceiling belt (20) intended to receive pivoting hooks (69) at the time of fastening these panels (67) to this ceiling belt, and male assembly sections (25) intended to be coupled with these female assembly sections at the time of connection with these other panels (67).

9. The enclosure as claimed in any one of the preceding claims 1 through 8, characterized in that it comprises an angle connection device (14) constituted by two assembled molded parts, an exterior member (15) with a cross section in the form of a longitudinally split T member (16) and an interior member (17) with the section of a rectangular cornice with a projecting central longitudinal web (18).

10. The enclosure as claimed in claim 9, characterized in that in the angle connection device (14), the walls of the groove formed by the longitudinally split member (16) of the exterior T member (15) and the lateral surfaces of the central projecting web (18) of the interior member (17) are provided with parallel longitudinal roughening means, with veins, or with grooves.

11. The enclosure as claimed in any one of the preceding claims 1, 2, 3 and 10, characterized in that the female assembly sections (22), the sections and the male assembly members (25 and 26) and the T exterior members (15) and the interior ones (17) in the form of rectangular cornice of the angle connecting device (14) are made of a synthetic material such as PVC.

12. The enclosure as claimed in claim 6 and 8, characterized in that in the removable panels (21 and 67), the faces of the latter or their coating are made of sheets of rigid material complying with the predetermined characteristics needed for the use of the enclosure (1), such as sealing properties, washable properties, freedom from emission of particles in clean rooms in the case of a clean room.

13. The enclosure as claimed in claim 12, characterized in that in the removable panels (21 and 67) the faces thereof are constituted by metallic sheet.

## Patentansprüche

1. Erweiterungsfähige Raumabgrenzung, die aus zusammengesetzten Paneelen gebildet ist, deren Seitenränder mit Nutelementen für die Zusammenfügung mit Verbindungs-Federelementen versehen sind, wobei die Verbindungs-Federelemente aus Profilelementen (25, 26) bestehen, welche mit langen, seitlichen Zusammenfügungs-Federelementen (41, 42, 45) versehen sind, und die Zusammenfügungs-Nutelemente Profilelemente (22) sind, die mit einem langen geschlitzten Kopf (36) versehen sind, der eine längliche Rille zum Aufnehmen und Greifen dieser Zusammenfügungs-Federelemente bildet, dadurch gekennzeichnet, daß in den Seitenrändern der Paneele (21) das Zusammenfügungs-Nut-Profilelement (22) eine hohle, längliche Struktur aufweist, welche auf einer Längsseite einen eine technische Hülle bildenden langen Hohlkörper (34), auf der diametral entgegengesetzten Längsseite einen langen, geschlitzten, elastischen Kopf (36) aufweist, der nach Außen geöffnet ist und eine elastische Längsrille (36a) zum Aufnehmen und Greifen des Profilelements bzw. des starren Zusammenfügungs-Federteils (25, 26) bildet, und auf den beiden anderen Seiten zwei seitlich herausragende, längliche, hintere Einhängezungen (34a) sowie zwei Paare längsverlaufender, voneinander beabstandeter, stimseitiger Dichtungslippen aufweist.

2. Raumabgrenzung nach Anspruch 1, dadurch gekennzeichnet, daß das starre Zusammenfügungs-Federprofil ein doppeltes Federprofil (25) ist, das aus einem langen, starren Hohlkörper besteht, der aus zwei langen, rohrförmigen, identischen, starren, zueinander parallelen Seitenelementen (41, 42) gebildet ist, welche durch ein hohles, starres Zentralelement (43) verbunden sind.

3. Raumabgrenzung nach Anspruch 1, dadurch gekennzeichnet, daß das starre Zusammenfügungs-Federteil ein einfaches Federteil (26) ist, das durch eine starre, mit einem Träger fest verbundene Stange (45) gebildet ist, wobei dieser Träger durch einen flachen, starren Streifen (46) gebildet ist, dessen Enden mit Befestigungslöchem (47) versehen sind.

4. Raumabgrenzung nach Anspruch 3, dadurch gekennzeichnet, daß die Zentralzone des einfachen Federteils (26) einen länglichen Schlitz (48) sowie ein Querloch (49) für eine Achse zum Einhängen eines Haltehakens umfaßt.

5. Raumabgrenzung nach einem der Ansprüche 1 bis 4, dadurch gekennzeichnet, daß es einen Bodengurt (19), der unter den entfernbaren Paneelen (21) der Seitenwände montiert ist, sowie einen Deckengurt (20), der über diesen entfernbaren Paneelen montiert ist, umfaßt.

6. Raumabgrenzung nach Anspruch 1, dadurch gekennzeichnet, daß die Seitenränder der Paneele (21) nach innen umgeklappte Ränder (32) sowie Zusammenfügungs-Nut-Profilelemente (22), welche in bezug auf diese Ränder (32) versetzt sind, umfassen.

7. Raumabgrenzung nach Anspruch 5, die Paneele (21) umfaßt, die an ihren Endrändern mit eine Einhängeachse (24) aufweisenden Kammer-Gehäusen (23) versehen sind, sowie mit Schwenkhaken (27), die in Querstegen der Bodengurte (19) und Deckengurte (20) gelagert und dazu bestimmt sind, auf Einhängeachsen (24) dieser Kammer-Gehäuse (23) mit einer Einhängeachse (24) eingeführt zu werden, während diese Paneele in Stellung gehalten werden, und an ihrem Endrand, welcher an den Deckengurt (20) angelegt ist, mit Kammern (65) versehen sind, die Löcher (66) zur Aufnahme von Befestigungsschrauben (63) aufweisen, und andererseits Decken-Quergurte (20), die mit Führungslöchern versehen sind, welche Befestigungsschrauben (63) aufnehmen, die in die Löcher (66) dieser Kammern (65) bei der Verbindung dieser Paneele (21) mit dem Deckengurt (20) eingeschraubt werden, sowie Boden-Quergurte (19), die mit Schwenkhaken (27) versehen sind, welche dazu bestimmt sind, auf Einhängeachse (24) der Kammer-Gehäuse (23) eingehängt zu werden, wenn die Paneele (21) mit dem Bodengurt (19) verbunden werden.

8. Raumabgrenzung nach einem der Ansprüche 5 und 7, dadurch gekennzeichnet, daß sie einerseits Deckenwand-Paneele (67) umfaßt, die an ihren mit dem Deckengurt (20) verbundenen Rändern mit Schwenkhaken-Gehäusen (69) und an ihren mit weiteren Paneelen zusammengesetzten Rändern (67) mit Zusammenfügungs-Nutprofilelementen (22) versehen sind, sowie andererseits Gehäuse mit Freiraum (60) und mit Einhängeachse (61) umfaßt, die in Querstegen des Deckengurts (20) gebildet und dazu bestimmt sind, die Schwenkhaken (69) während einer Befestigung dieser Paneele (67) an diesem Deckengurt aufzunehmen, sowie Zusammenfügungs-Federprofilelemente (25) umfaßt, die dazu bestimmt sind, an diese Zusammenfügungs-Nut-Profilelemente bei einer Verbindung mit diesen anderen Paneelen (67) gekoppelt zu werden.

9. Raumabgrenzung nach einem der Ansprüche 1 bis 8, dadurch gekennzeichnet, daß sie eine Vorrichtung zur Winkelverbindung (14) aufweist, die aus zwei zusammengesetzten geformten Teilen besteht, einem Außenteil (15) mit einer T-förmigen Querschnitt und mit einem längsgeschlitzten Körper (16) sowie einem Innenteil (17) mit einem winkelförmigen, rechteckigen Querschnitt und mit einem herausragenden, längsverlaufenden Zentralsteg (18).

10. Raumabgrenzung nach Anspruch 9, dadurch gekennzeichnet, daß in der Vorrichtung (14) zur Winkelverbindung die Wände der Rille, die durch den längsgeschlitzten Körper (16) des T-förmigen Außenteils (15) gebildet ist, sowie die Seitenfläche des herausragenden Zentralsteges (18) des Innenteils (17) mit Unebeneinheiten, Rippen oder zueinander parallelen Längsrillen versehen sind.

11. Raumabgrenzung nach einem der Ansprüche 1, 2, 3 und 10, dadurch gekennzeichnet, daß die Zusammenfügungs-Nutprofilelemente (22), die Profilelemente und die Zusammenfügungs-Federteile (25, 26), die T-förmigen Außenteile (15) sowie die rechteck-winkelförmigen Innenteile (17) der Vorrichtung zur Winkelverbindung (14) aus einem Kunststoff wie Polyvinylchlorid bestehen.

12. Raumabgrenzung nach einem der Ansprüche 6 und 8, dadurch gekennzeichnet, daß die Flächen oder die Verkleidung der entfernbaren Paneele (21, 67) aus Folien aus einem starren Material bestehen, welche den vorbestimmten Eigenschaften entsprechen, welche für die Benutzung der Raumabgrenzung gefordert werden wie Dichtheit, Abwaschbarkeit und Freiheit von Partikelabgabe im Falle eines Reinraumes.

13. Raumabgrenzung nach Anspruch 12, dadurch gekennzeichnet, daß die Flächen der entfembaren Paneele (21, 67) aus Metallfolien bestehen.
